# EUROPÄISCHE PATENTSCHRIFT

(11) **EP 2 732 507 B1**
(45) Veröffentlichungstag und Bekanntmachung des Hinweises auf die Patenterteilung: **13.12.2017**
(21) Anmeldenummer: 12781041.4
(22) Anmeldetag: 31.10.2012
(51) Int. Cl.: H01R 13/187, H01R 13/17, H01R 4/48, H01R 13/193

(54) **HOCHSTROM-STECKVERBINDER FÜR KRAFTFAHRZEUGANWENDUNGEN**
HIGH-CURRENT PLUG-IN CONNECTOR FOR MOTOR VEHICLE APPLICATIONS
CONNECTEUR ENFICHABLE À COURANT FORT POUR APPLICATIONS DANS DES VÉHICULES À MOTEUR

(30) Priorität: 03.11.2011 DE 102011085700
(43) Veröffentlichungstag der Anmeldung: 21.05.2014
(73) Patentinhaber: Bayerische Motoren Werke Aktiengesellschaft, 80809 München (DE); Diehl Metal Applications GmbH, 14167 Berlin (DE)
(72) Erfinder: GOESMANN, Hubertus, 89564 Auernheim (DE); CZECHANOWSKI, Paul, 16792 Zehdenick (DE); HECK, Harald, 90455 Nürnberg (DE)
(74) Vertreter: Hoefer & Partner Patentanwälte mbB
(86) Internationale Anmeldenummer: PCT/EP2012/004552
(87) Internationale Veröffentlichungsnummer: WO 2013/064249

(56) Entgegenhaltungen:
- FR-A1- 2 517 480
- FR-A1- 2 709 881
- FR-A1- 2 740 266
- GB-A- 2 228 150
- US-A1- 2003 109 181

## Beschreibung

Die Erfindung betrifft einen Hochstrom-Steckverbinder für Ströme von mehr als 100 Ampere, insbesondere von mehr als 200 Ampere. Ein derartiger HS-Steckverbinder umfasst ein erstes Verbindungselement, das einen ersten Kontaktabschnitt sowie ein zweites Verbindungselement, das einen zweiten Kontaktabschnitt umfasst. Ein Federelement dient zur Herstellung einer elektrischen Verbindung zwischen dem ersten und dem zweiten Verbindungselement. Die beiden Verbindungselemente sind jeweils mit einem elektrischen Leiter verbunden.

Hochstrom (HS)-Steckverbinder werden beispielsweise zur elektrischen Verbindung von Energiespeichermodulen eines Energiespeichers in Kraftfahrzeugen eingesetzt. Derartige Energiespeicher kommen unter anderem in batteriebetriebenen Kraftfahrzeugen sowie in solchen Kraftfahrzeugen zum Einsatz, welche sowohl elektrisch als auch verbrennungsmotorisch betrieben werden können. Aufgrund der von Antriebsmotoren benötigten großen Leistung und einer nicht beliebig hohen Spannung der Energiespeicher können in solchen Energiespeichern sehr hohe Ströme im Betrieb auftreten. Aus Gründen der Fertigungseffizienz, aber auch aus Gründen der Zuverlässigkeit werden dabei nicht nur geschraubte Verbindungen zur elektrischen Verbindung einzelner Komponenten eingesetzt, sondern auch solche, bei denen zwei Verbindungselemente durch eine Steckverbindung miteinander verbunden werden.

Bei bekannten HS-Steckverbindern ist zwischen dem ersten Verbindungselement und dem zweiten Verbindungselement ein Federelement, beispielsweise in Gestalt einer Kontaktlamelle, angeordnet. Häufig ist das Federelement mechanisch mit einem der beiden Kontaktpartner verbunden. An die Verbindungselemente sind jeweilige Kabel oder Leitungen angebracht, welche an ihrem jeweiligen anderen Ende mit einer elektrischen Komponente des Energiespeichers, einer durch den Energiespeicher betriebenen elektrischen Komponente oder einem anderen Verbindungselement verbunden sind. Ein Nachteil dieser Steckverbindung besteht darin, dass eine geringe Kontaktfläche zwischen dem Federelement und den Verbindungselementen zur Stromübertragung besteht. Hierdurch ergeben sich erhöhte Übergangswiderstände, die zu einer Erhöhung der Temperatur führen.

GB2228150A offenbart eine Einrichtung zu elektrischer Verbindung, die einen Endstückverbinder aufweist, der seinerseits eine Endstückführung, einen federnden Streifen, der an der Endstückführung einstückig angeformt ist, und eine Endstückunterstützung aufweist.

Um den Kontaktwiderstand gering zu halten, werden daher zumindest die Kontaktflächen der Verbindungselemente mit einer Beschichtung versehen. In der Regel besteht die Beschichtung aus Silber, welches exzellente Leitfähigkeitseigenschaften aufweist. Aus Kostengründen wird die Beschichtung mit einer Dicke von höchstens 10 µm ausgebildet

Es ist Aufgabe der vorliegenden Erfindung, einen Hochstrom-Steckverbinder anzugeben, welcher bei vergleichbarer Stromtragfähigkeit einen geringeren Übergangswiderstand aufweist.

Diese Aufgabe wird gelöst durch einen Hochstrom-Steckverbinder gemäß den Merkmalen des Patentanspruches 1. Vorteilhafte Ausgestaltungen ergeben sich aus den abhängigen Patentansprüchen.

Die Erfindung schafft einen Hochstrom-Steckverbinder für Ströme von mehr als 100 Ampere, insbesondere mehr als 200 Ampere, mit einem ersten Verbindungselement, einem zweiten Verbindungselement und einem Federelement. Das erste Verbindungselement umfasst einen ersten Kontaktabschnitt. Das zweite Verbindungselement umfasst einen zweiten Kontaktabschnitt. Das Federelement bezweckt die Herstellung einer elektrischen Verbindung zwischen dem ersten und dem zweiten Kontaktabschnitt. Das Federelement umfasst zumindest zwei über zumindest einen Steg miteinander verbundene Klammerelemente, wobei der Steg und jeweilige erste Abschnitte der Klammerelemente auf einer ersten Außenfläche der aus dem ersten und dem zweiten Kontaktabschnitt gebildeten Verbindung angeordnet sind und zweite Abschnitte der Klammerelemente zumindest teilweise auf einer zweiten, der ersten Außenfläche gegenüber liegenden Außenfläche angeordnet sind. An dem zumindest einen Steg ist zumindest eine Kontaktfeder angeordnet, welche auf der ersten Außenfläche eine in Richtung der zweiten Außenfläche gerichtete Kontaktkraft erzeugt, wodurch einander zugewandte Kontaktflächen des ersten und des zweiten Kontaktabschnitts gegeneinander gepresst werden, wobei die zweiten Abschnitte der Klammerelemente als Widerlager dienen.

Die Erfindung erlaubt es, dass der erste und der zweite Kontaktabschnitt unmittelbar in Kontakt miteinander stehen. Dadurch, dass der erste und der zweite Kontaktabschnitt unmittelbar in Kontakt miteinander stehen, ergibt sich eine im Vergleich zum Stand der Technik größere Kontaktfläche. Aufgrund der nunmehr im Kontaktbereich auftretenden geringeren Übergangswiderstände gehen damit auch geringere Temperaturen einher. Durch die im Betrieb geringeren Temperaturen aufgrund der kleineren Übergangswiderstände kann eine längere Lebensdauer der Steckverbindung ermöglicht werden.

Um die Kontaktabschnitte des ersten und des zweiten Verbindungselementes in eine, zur Herstellung des niederohmigen elektrischen Kontakts flächige Anlage zu bringen, ist das von außen auf die Kontaktabschnitte wirkende Federelement vorgesehen. Das Federelement ist insbesondere als ein von dem ersten und/oder zweiten Verbindungselement unabhängiges Bauteil ausgebildet, das unabhängig von den Verbindungselementen herstellbar und/oder verarbeitbar ist. Dies ermöglicht nicht nur die sichere Bereitstellung des elektrischen Kontakts, indem das Federelement die beiden Kontaktabschnitte definiert aufeinander presst, sondern sorgt auch im Vergleich für ein geringeres Bauraumvolumen und Gewicht des Steckverbinders.

Hierdurch ergibt sich auch eine besonders einfache Realisierung des Steckverbinders, da das erste und das zweite Verbindungselement nur einseitig mechanisch und damit elektrisch miteinander in Kontakt stehen. Die einander zugewandten Kontaktflächen sind hierzu korrespondierend ausgebildet. Bevorzugt sind die Verbindungselemente bzw. deren Kontaktabschnitte eben und flächig ausgebildet. Die Verbindungselemente können auch kugel- und kalottenförmig (konkav und konvex) ausgebildet sein. Hierdurch ist ein hoher Flächenkontakt für die Stromübertragung sichergestellt.

Die Kontaktabschnitte der ersten und zweiten Verbindungselemente sind über das Federelement kraftschlüssig miteinander verbunden. Hierdurch ist eine Lösbarkeit der Kontaktabschnitte nach Entfernen der Kontaktkraft gegeben. Gleichzeitig ermöglicht es diese Ausgestaltung, die Verbindung auch kraftlos herstellen zu können.

Gemäß einer zweckmäßigen Ausgestaltung ist an dem zumindest einen Steg auf gegenüber liegenden Seiten jeweils zumindest eine Kontaktfeder angeordnet. Hierdurch wird lateral zu einer Steckrichtung der Verbindungselemente jeweils eine Kontaktkraft zur Klemmung der Kontaktabschnitte der Verbindungselemente aufgebracht. Unter der Steckrichtung der Verbindungselemente ist eine Richtung zu verstehen, in welche die Verbindungselemente relativ zueinander bewegt werden (müssen), um die Kontaktabschnitte der Verbindungselemente zunächst in Deckung zueinander zu bringen, um anschließend die Kontaktkraft herstellen zu können.

Gemäß einer weiteren zweckmäßigen Ausgestaltung weist die zumindest eine Kontaktfeder ein Wellenprofil auf, wobei das Wellenprofil, ausgehend von dem Steg, zumindest einen Wellenberg und dann einen mit der ersten Außenfläche in Kontakt stehendes Wellental aufweist, das die Kontaktkraft erzeugt Unter einem Wellenberg wird eine von der Verbindung weg gerichtete Wölbung verstanden. Unter einem Wellental wird in entsprechender Weise eine zu der Verbindung hin gerichtete Wölbung des Wellenprofils verstanden. Das Wellenprofil kann auf einfache Weise durch einen Umformprozess erzeugt werden.

Insbesondere kann sich die zumindest eine Kontaktfeder parallel zu den Klammerelementen und senkrecht zu einer Steckrichtung des ersten und des zweiten Verbindungselements zur Herstellung der Steckverbindung des Steckverbinders erstrecken. Dies bedeutet, die Erstreckung von aufeinander folgenden Wellenberg und Wellental ist parallel zu den Elementen und in etwa senkrecht zu der Steckrichtung der Verbindungselemente für die Herstellung der Steckverbindung.

Ferner kann vorgesehen sein, dass, ausgehend von dem Steg, das letzte Wellental des Wellenprofils in einen T-förmigen Abschnitt übergeht, wobei die gegenüber liegenden Arme des T-förmigen Abschnitts eine Verformung aufweisen, welche von der Verbindung weg weist. Hierdurch kann die Kontaktkraft über Aktuierung der Arme des T-förmigen Abschnitts variiert werden, beispielsweise um die Verbindung herzustellen oder zu lösen. Insbesondere kann hiermit eine kraftlose Verbindungsherstellung oder -lösung bereitgestellt werden.

Insbesondere umfasst das Federelement zumindest zwei parallel zueinander verlaufende Klammerelemente, wobei zwischen jeweils zwei Klammerelementen die zumindest eine Kontaktfeder angeordnet ist. Die Anzahl der Klammerelemente des Federelements und der Abstand zwischen jeweils zwei Klammerelementen hängen unter anderem davon ab, über welche Fläche bzw. Länge die Kontaktabschnitte die elektrische Verbindung ausbilden sollen. Über die Anzahl und Verteilung der Kontaktfedern kann darüber hinaus definiert die über die Fläche wirkende Kontaktkraft erzeugt werden.

Gemäß einer weiteren zweckmäßigen Ausgestaltung sind jeweilige Enden eines Klammerelements, insbesondere auf der zweiten Außenfläche der Verbindung mechanisch, insbesondere durch einen Formschluss oder einen Stoffschluss miteinander verbunden. Weiter können die von der gleichen Seite auf die zweite Außenfläche geführten Klammerelemente miteinander verbunden sein, z.B. indem diese in einen jeweiligen endseitigen Flachabschnitt münden. Die mechanische Verbindung erfolgt dann mittels der zwei auf der zweiten Außenfläche liegenden endseitigen Flachabschnitte. Vorzugsweise sind die endseitigen Flachabschnitte derart bemessen, dass diese mit einem Großteil der zweiten Außenfläche in mechanischem Kontakt stehen. Auf diese Weise ist auch die zur Herstellung der Kontaktkraft notwendige Widerlagerung zuverlässig ausgebildet.

Gemäß einer weiteren zweckmäßigen Ausgestaltung weist das Federelement an einem inneren der Klammerelemente eine sich in Richtung der Kontaktkraft erstreckende Anschlagschulter auf. Die Anschlagschulter dient dazu, eines der beiden Verbindungselemente zwecks Herstellung der Verbindung über eine definierte Länge in das Federelement einzuführen, so dass sich eine vorgegebene Kontaktfläche zwischen den beiden Verbindungselementen ergibt.

Es ist weiterhin zweckmäßig, wenn an dem inneren Klammerelement zumindest eine Fahne ausgebildet ist, welche eines der Verbindungselemente im Bereich einer Einschnürung umläuft, um das Federelement formschlüssig mit diesem Verbindungselement zu verbinden. Hierdurch wird zum einen eine definierte Position dieses Verbindungselements zu dem Federelement sichergestellt. Andererseits sorgt dies im Zusammenspiel mit der Anschlagschulter für die eben erwähnte definierte Position der Kontaktflächen der beiden Verbindungselemente zueinander.

Gemäß einer weiteren zweckmäßigen Ausgestaltung ist der Steckverbinder nach Herstellung der Verbindung zwischen dem ersten und dem zweiten Verbindungselement von einem isolierenden Gehäuse, insbesondere aus Kunststoff, umgeben. Da der Hochstrom-Steckverbinder für hohe Ströme und hohe Spannungen vorgesehen ist, ist eine sichere Isolation der Verbindung erforderlich, welche durch das isolierende Gehäuse bereitgestellt wird.

Das Gehäuse dient bevorzugt nicht nur der Isolation der Verbindung, sondern übernimmt gleichzeitig eine Funktion zur Herstellung oder zum Lösen der Verbindung aus den beiden Verbindungselementen. Zweckmäßigerweise umfasst das Gehäuse zumindest einen Führungsabschnitt mit einer Bahnkurve, welcher beim Aufbringen des Gehäuses auf das Federelement in einer Zwischenposition die zumindest eine Kontaktfeder entgegen ihrer Federkraft von der herzustellenden Verbindung abhebt, um in Steckrichtung ein kraftloses Einführen des nicht mit dem Federelement verbundenen Verbindungselements in das Federelement zu ermöglichen, wobei in einer Endposition des Gehäuses der zumindest eine Führungsabschnitt in keinem Eingriff mit dem Federelement ist, um die Erzeugung der Kontaktkraft durch das Federelement zu ermöglichen.

In einer weiteren zweckmäßigen Ausgestaltung sind die Kontaktabschnitte der Verbindungselemente flächig, insbesondere eben oder konkav oder konvex, ausgebildet.

Insbesondere ist vorgesehen, dass das Federelement aus einem Edelstahl gebildet ist, um die für die Erzeugung notwendige Kontaktkraft auf die Verbindung ausüben zu können.

Es ist zweckmäßig, wenn die zumindest eine Kontaktfeder, der zumindest eine Steg und die zumindest zwei Klammerelemente einteilig, d.h. einstückig, ausgebildet sind. Mit anderen Worten bedeutet dies, dass das Federelement vorzugsweise aus einem Stück Metall, insbesondere Edelstahl, ausgebildet ist.

Wahlweise bestehen das erste und/oder das zweite Verbindungselement aus Aluminium oder einer Aluminium-Legierung. Ebenso können das erste und/oder das zweite Verbindungselement aus Kupfer oder einer Kupfer-Legierung bestehen. Aus welchem Material das erste bzw. zweite Verbindungselement gefertigt wird, ergibt sich primär aus dem Material eines weiteren Verbindungspartners, welcher mit dem betreffenden Verbindungselement kontaktiert werden muss. Besteht der Verbindungspartner aus Aluminium, so ist es zweckmäßig, auch das Verbindungselement aus Aluminium bereit zu stellen, um zwischen diesen beiden Komponenten eine möglichst einfache und sichere elektrische Verbindung herstellen zu können.

Es ist jedoch ebenfalls möglich, eines der beiden Verbindungselemente aus Aluminium und das andere der beiden Verbindungselemente aus Kupfer (oder jeweils deren Legierungen) bereitzustellen. Insbesondere in diesem Fall ist vorgesehen, dass das erste und/oder das zweite Verbindungselement im Bereich ihrer jeweiligen aneinander grenzenden Kontaktabschnitte eine erste bzw. eine zweite Beschichtung aufweisen. Es versteht sich, dass eine derartige Beschichtung auch dann vorgesehen werden kann, wenn die beiden Verbindungselemente aus den gleichen Materialien bzw. Legierungen bestehen. Ein Vorteil des Vorsehens der Beschichtung besteht darin, dass die Lebensdauer der Steckverbindung durch einen Schutz der Oberfläche der Kontaktabschnitte vor Oxidation erhöht werden kann. Dies ist insbesondere für aus Aluminium bestehende Verbindungselemente von Bedeutung, welche bei Kontakt mit Sauerstoff sehr schnell oxidieren. Bestehen die Verbindungselemente - wie eingangs erläutert - aus unterschiedlichen Materialien, so trägt das Vorsehen der Beschichtung zusätzlich zu einem Schutz vor Kontaktkorrosion aufgrund einer ansonsten auftretenden elektro-chemischen Spannungsreihe bei.

Es ist insbesondere zweckmäßig, wenn die erste und/oder die zweite Beschichtung eine Schicht aus Zinn oder einer Zinnlegierung umfassen. Gegenüber dem ansonsten verwendeten Silber kann Zinn zu einem kostengünstigeren Preis bereitgestellt werden, wodurch die Kosten für die Herstellung der Steckverbindung reduziert werden können. Um eine Kontaktkorrosion aufgrund der elektro-chemischen Spannungsreihe zu vermeiden, kann weiterhin vorgesehen sein, dass die erste und/oder die zweite Beschichtung zwischen dem Zinn oder der Zinnlegierung als äußerste Schicht (Oberflächenbeschichtung) eine erste Zwischenschicht aus Kupfer und/oder eine zweite Zwischenschicht aus Nickel oder deren Legierungen umfassen. Ob und falls eine oder mehrere Zwischenschichten vorgesehen sind, können die entsprechenden Materialien in Abhängigkeit des Materials der beiden Verbindungselemente gewählt werden, um Probleme aufgrund der elektro-chemischen Spannungsreihe zu vermeiden.

Es ist weiterhin zweckmäßig, wenn die erste und/oder die zweite Beschichtung (Oberflächenbeschichtung) eine Gesamtdicke von mehr als 10 µm, insbesondere mehr als 20 µm aufweisen, wobei die maximale gesamte Dicke der ersten und/oder der zweiten Beschichtung 100 µm, bevorzugt 50 µm, beträgt. Je größer die Dicke der Beschichtung gewählt wird, desto geringer ist die Gefahr einer Oxidation von, insbesondere von aus Aluminium und deren Legierungen bestehenden, Verbindungselementen. Die Gefahr einer solchen Oxidation entsteht dadurch, dass die Beschichtung über die Lebensdauer der Steckverbindung sich typischerweise abnutzt und dabei unbeabsichtigter Weise die Oberfläche des Materials eines der Verbindungselemente freigelegt werden kann. Diese Gefahr ist umso größer, je dünner die Schichtdicke ist. Insbesondere hat sich gezeigt, dass das Problem dann gegeben ist, wenn die Schichtdicke weniger als 10 µm beträgt. Aufgrund des wesentlich geringeren Preises des bevorzugten Zinns als Beschichtung kann die Schichtdicke ohne weiteres bis zu 100 µm dick auf die Kontaktabschnitte der Verbindungselemente aufgebracht werden. Eine entsprechende Schichtdicke aus Silber, das im Stand der Technik als Beschichtungsmittel zur Bereitstellung einer hohen Leitfähigkeit verwendet wird, würde hingegen nur die Kosten der Steckverbindung für die Praxis unakzeptabel hoch ansteigen lassen. Die Aufbringung der Beschichtung kann beispielsweise galvanisch erfolgen. Ebenso sind andere geeignete Verfahren einsetzbar. Bevorzugt weist die Beschichtung eine 1 bis 20µm, insbesondere eine 2 bis 8 µm, starke Unterkupferung oder Unternickelung als Zwischenschicht auf.

Wahlweise kann auf die erste und/oder die zweite Beschichtung ferner zusätzlich eine Deckschicht aus Kupfer und/oder einer Kupfer-Legierung und/oder Nickel und/oder einer Nickellegierung und/oder Silber und/oder einer Silber-Legierung und/oder Gold und/oder einer Gold-Legierung aufgebracht sein. Vorzugsweise weist die Deckschicht eine Dicke von 0,01 bis 5 µm, insbesondere eine Dicke von 0,1 bis 0,3 µm, auf.

Die Beschichtung der Kontaktflächen der Kontaktabschnitte kann z.B. galvanisch und/oder durch Schmelztauchbeschichten und/oder durch Abscheidung aus der Gasphase und/oder durch Flamm- und/oder durch Plasmaspritzen und/oder durch Kompaktieren aufgebracht sein.

Die Erfindung wird nachfolgend näher anhand eines Ausführungsbeispiels in der Zeichnung erläutert. Es zeigen:
- Fig. 1: eine perspektivische Darstellung eines erfindungsgemäßen Hochstrom-Steckverbinders ohne ein die Verbindung umgebendes Gehäuse,
- Fig. 2: einen Schnitt durch die Verbindung, in welcher die Verbindungselemente und das Federelement zur Herstellung der Erfindung dargestellt sind,
- Fig. 3: eine Schnittdarstellung der in Verbindung befindlichen Verbindungselemente, wobei zu Illustrationszwecken das Federelement weggelassen ist,
- Fig. 4: eine perspektivische Darstellung eines erfindungsgemäßen Hochstrom-Steckverbinders, bei dem die Verbindung von einem isolierenden Gehäuse umgeben ist,
- Fig. 5: einen Schnitt in Längsrichtung durch das auf die Verbindung aufgebrachte Gehäuse, wobei sich dieses in einer Zwischenposition befindet, und
- Fig. 6: einen weiteren Schnitt in Querrichtung durch den erfindungsgemäßen HochstromSteckverbinder, bei dem das Gehäuse in seiner Endposition über der Verbindung angeordnet ist.

In den nachfolgend beschriebenen Darstellungen ist ein erfindungsgemäßer Hochstrom (HS)-Steckverbinder in verschiedenen perspektivischen und geschnittenen Darstellungen gezeigt. Der HS-Steckverbinder ist für Ströme von mehr als 100 A, oder sogar mehr als 200 A, geeignet. Ströme in dieser Größenordnung treten beispielsweise bei Energiespeichern für Antriebsmaschinen in Kraftfahrzeugen auf.

Der HS-Steckverbinder 1 umfasst ein erstes Verbindungselement 10 sowie ein zweites Verbindungselement 20. Das erste Verbindungselement 10 weist einen ersten Kontaktabschnitt 11, das zweite Verbindungselement 20 einen zweiten Kontaktabschnitt 21 auf. Der erste und der zweite Kontaktabschnitt 11, 21 sind in den Ausführungsbeispielen flächig, d.h. eben, als Flachstücke ausgebildet. Die Kontaktabschnitte können auch konkav und konvex ausgebildet sein. Die Verbindungselemente 10, 20 werden zur Herstellung einer elektrischen Verbindung 5 im Bereich ihrer Kontaktabschnitte 11, 21 koplanar in Anlage gebracht und über ein Federelement 30 durch Aufbringung von gegeneinander pressenden Kontaktkräften miteinander verbunden. Daher umgibt das Federelement 30 die Verbindung 5 von außen her.

In der in Fig. 3 gezeigten Schnittansicht ist die relative Anordnung der zwei Verbindungselemente 10, 20 zueinander am besten ersichtlich, wenn diese in einer die Verbindung 5 ausbildenden Position sind. Die Verbindungselemente 10, 20 sind dabei derart zueinander angeordnet, wie sich diese aufgrund des im Bereich der Kontaktabschnitte 11, 21 vorgesehenen Federelements 30 befinden würden. Der Übersichtlichkeit halber und zur Erläuterung der nachfolgend weiter verwendeten Bezeichnungen ist das Federelement 30 in Fig. 3 weggelassen. Mit dem Bezugszeichen 6 ist eine erste Außenfläche gekennzeichnet. Die erste Außenfläche 6 ist dabei diejenige Seite bzw. Fläche des Kontaktabschnitts, welcher nicht die elektrische Verbindung zu dem Kontaktabschnitt 21 des anderen Verbindungselements 20 repräsentiert. Das Bezugszeichen 7 kennzeichnet eine zweite Au-ßenfläche, welche der ersten Außenfläche gegenüber liegt. Wie aus Fig. 3 ohne Weiteres ersichtlich ist, ist die zweite Außenfläche diejenige Fläche des Kontaktabschnitts 21, welcher nicht die elektrische Verbindung zu dem Kontaktabschnitt 11 des ersten Verbindungselements 10 ausbildet.

An dem von dem Kontaktabschnitt 11 abgewandten Ende 12 des Verbindungselementes 10 kann ein Kontaktelement eines Energiespeichers oder einer Batteriezelle (nicht dargestellt) verbunden sein. Entsprechend der Bauraumsituation in einem Energiespeicher weist das Verbindungselement 10 in seitlicher Ansicht die Gestalt eines Hakens auf. Dies ist lediglich einer konkreten Einbausituation in einem Energiespeicher geschuldet. Prinzipiell könnte der Verlauf des Verbindungselements 10 außerhalb des Kontaktabschnitts 11 beliebig sein. An dem von dem Kontaktabschnitt 21 abgewandten Ende 22 des Verbindungselements 20 ist ein elektrischer Leiter 25 über sein Kabelanschlusselement 26 verbunden (Fig. 1). Auf welche Weise die Verbindungselemente 10, 20 mit dem Kabel bzw. dem Kabelanschlusselement 26 sowie dem nicht dargestellten Kontaktelement eines Energiespeichers oder einer Batteriezelle verbunden sind, ist für die vorliegende Erfindung von untergeordneter Bedeutung. Die Ausgestaltung der Verbindungselemente zur Kontaktierung der Kontaktpartner ist abhängig von den Gegebenheiten zu wählen und für die vorliegende Erfindung nicht von Bedeutung.

Als Materialien für die Verbindungselemente 10, 20 einschließlich deren Kontaktabschnitte werden vorzugsweise Aluminium oder Kupfer oder deren Legierungen verwendet. Wahlweise kann eines der beiden Verbindungselemente 10, 20 aus Aluminium oder einer Aluminium-Legierung und das andere Verbindungsteil aus Kupfer oder einer Kupfer-Legierung bestehen. Ebenso ist es möglich, dass beide Verbindungselemente aus Aluminium oder einer Aluminium-Legierung oder aus Kupfer oder einer Kupfer-Legierung bestehen.

Bei Einsatz des HS-Steckverbinders 1 in einem Kraftfahrzeug zur Elektrifizierung eines Energiespeichers für eine Antriebsmaschine kommt bei zumindest einem der beiden Verbindungselemente vorzugsweise Aluminium oder eine Aluminium-Legierung zum Einsatz, da auch die Kontaktterminals des Energiespeichers aus Aluminium bestehen. Aluminium weist gegenüber Kupfer den Vorteil eines geringeren Gewichts auf. Demgegenüber wird für das zweite Verbindungselement häufig Kupfer oder eine Kupfer-Legierung eingesetzt, da sich dieses auf einfache und bewährte Weise mit entsprechenden elektrischen Leitern, wie z.B. dem dargestellten Kabel 25 bzw. dessen Kabelanschlusselement 26, verbinden lässt.

Dadurch, dass die Kontaktabschnitte 11,21 der Verbindungselemente 10, 20 durch das Federelement 30 unmittelbar, d.h. ohne Zwischenschaltung weiterer Komponenten aufeinander gespannt werden, sind beliebige Materialkombinationen möglich. Dies resultiert insbesondere aus einem Verzicht einer Kontaktfeder zwischen den Kontaktabschnitten 11, 21 der Verbindungselemente 10, 20.

Es ist bevorzugt, wenn die Verbindungselemente 10, 20 im Bereich ihrer jeweiligen Kontaktabschnitte eine jeweilige Beschichtung (nicht dargestellt) aufweisen. Da die Verbindungselemente 10, 20 im Bereich ihrer Kontaktabschnitte 11, 21 großflächig in Kontakt miteinander stehen, braucht die Beschichtung nicht aus teurem (und gut leitfähigem) Silber zu bestehen. Stattdessen kann das wesentlich kostengünstigere Zinn zum Einsatz gebracht werden. Aufgrund der signifikant geringeren Kosten von Zinn gegenüber Silber kann demgegenüber die Dicke der Beschichtung von bislang maximal 10 µm auf bis zu 100 µm vergrößert werden. Bevorzugt wird eine Schichtdicke zwischen 20 µm und 70 µm, insbesondere 50 µm, gewählt.

Die vergrößerte Schichtdicke weist den Vorteil auf, dass die Lebensdauer der Steckverbindung erhöht werden kann, da ein dauerhafter Schutz der Oberflächen der Kontaktabschnitte vor Oxidation ermöglicht wird. Im Betrieb des Steckverbinders, in dem die Verbindungselemente durch das Federelement kraftschlüssig miteinander verbunden sind, ergeben sich geringfügige Relativbewegungen zueinander, welche die Beschichtung(en) im Laufe der Zeit abtragen. Bei einer lediglich dünnen Beschichtung von bis zu 10 µm kann diese über die Lebensdauer, beispielsweise eines Energiespeichers eines Fahrzeugs, vollständig abgetragen werden, so dass es zu Oxidationserscheinungen an den Verbindungselementen kommt. Demgegenüber führt die flächige Beschichtung der Kontaktabschnitte 11, 21 dazu, dass durch die Relativbewegung der Verbindungselemente 10, 20 zueinander Oberflächenrauhigkeiten der Beschichtung(en) abgetragen werden, wodurch sich der Kontakt zwischen den Kontaktabschnitten 11,21 weiter verbessert. Dabei besteht auch keine Gefahr, dass die Beschichtung eines der Kontaktabschnitte 11, 21 vollständig abgetragen wird, so dass die oben beschriebenen Oxidationseffekte nicht eintreten (können).

In der einfachsten Ausgestaltung besteht die nicht dargestellte Beschichtung ausschließlich aus Zinn. In alternativen Ausgestaltungen kann die Beschichtung wenigstens eine Zwischenschicht aus Kupfer und/oder Nickel umfassen. Die Zwischenschicht(en) sind dann zwischen dem Zinn als äußerste Schicht und dem Kontaktabschnitt des Verbindungselements angeordnet. Die Schichtdicken einer jeweiligen Zwischenschicht betragen zwischen 2 und 8 µm. Dabei ist es bevorzugt, wenn die Gesamtschichtdicke nicht größer als 100 µm wird. Durch das Vorsehen einer oder mehrerer Zwischenschichten aus den genannten Materialien kann vorteilhaft das Problem einer elektro-chemischen Spannungsreihe (Kontaktkorrosion) gelöst werden, welches bei unterschiedlichen Materialien der beiden Verbindungselemente 10,20 besteht. Auch hierdurch kann die Zuverlässigkeit des Steckverbinders 1 über die Lebensdauer verbessert werden.

Als Deckschicht der Beschichtung kann eine Schicht aus Kupfer und/oder einer Kupfer-Legierung und/oder Nickel und/oder einer Nickellegierung und/oder Silber und/oder einer Silber-Legierung und/oder Gold und/oder einer Gold-Legierung aufgebracht sein. Vorzugsweise weist die Deckschicht eine Dicke von 0,01 bis 5 µm, insbesondere eine Dicke von 0,1 bis 0,3 µm, auf.

Die Beschichtung der Kontaktflächen der Kontaktabschnitte erfolgt z.B. galvanisch und/oder durch Schmelztauchbeschichten und/oder durch Abscheidung aus der Gasphase und/oder durch Flamm- und/oder durch Plasmaspritzen und/oder durch Kompaktieren.

Nachfolgend wird unter Bezugnahme auf die Figuren 1 und 2 die Ausgestaltung des Federelements 30 näher erläutert. Das Federelement 30 umfasst zwei über einen Steg 31 miteinander verbundene Klammerelemente 32, 35. Die Klammerelemente 32, 35 verlaufen zueinander parallel, wobei der Steg 31 diese in einer Draufsicht in etwa der Mitte in Richtung einer Steckrichtung SR verbindet. Von oben, d.h. der ersten Außenfläche 6 her, weist das Federelement 30 die Form eines "H" auf. Unter der Steckrichtung SR wird diejenige Bewegungsrichtung verstanden, in welcher das oder die Verbindungselemente 10, 20 in das Federelement 30 eingeführt werden muss oder müssen, um die Verbindung 5 herzustellen, oder umgekehrt. Der Steg 31 und jeweilige erste Abschnitte 33, 36 der Klammerelemente sind auf der ersten Außenfläche 6 angeordnet. Die ersten Abschnitte 33, 36 sind um jeweilige Stirnseiten der Verbindung 5 (d.h. der übereinander angeordneten Kontaktabschnitte 11, 21) herum geführt und münden in zweite Abschnitte 34, 37 der Klammerelemente, die auf der zweiten Außenfläche 7 angeordnet sind. Vorzugsweise sind jeweilige Enden eines Klammerelements 32, 35 mechanisch, insbesondere durch einen Formschluss oder einen Stoffschluss, miteinander verbunden. Insbesondere erfolgt die Verbindung jeweiliger Enden eines Klammerelements 32, 35 auf der zweiten Außenfläche 7.

An dem Steg 31 sind auf seinen gegenüber liegenden Seiten Kontaktfedern 40, 45 angeordnet. Die Kontaktfedern 40, 45 weisen jeweils ein Wellenprofil auf (vgl. Fig. 2). Das Wellenprofil weist, ausgehend von dem Steg 31, jeweils zunächst einen Wellenberg 41, 46 und dann ein mit der ersten Außenfläche 6 in Kontakt stehendes Wellental 42, 47 auf. Das einteilig hergestellte Federelement 30 besteht aus einem Federstahl. Aufgrund der beschriebenen Formgestaltung des Wellenprofils erzeugen die Wellentäler 42, 47 eine Kontaktkraft, welche in Richtung der zweiten Außenfläche 7 gerichtet ist. Hierdurch werden einander zugewandte Kontaktflächen des ersten und zweiten Kontaktabschnitts 11, 21 gegeneinander gepresst. Dabei dienen die zweiten Abschnitte 34, 37 der Klammerelemente als Widerlager.

Wie insbesondere aus der Schnittdarstellung der Fig. 2 hervorgeht, geht, ausgehend vom Steg 31, das letzte Wellental 42, 47 des Wellenprofils 40, 45 in einen (in Draufsicht) T-förmigen Abschnitt 43, 48 über. Dabei weisen die gegenüber liegenden Arme 44, 49 des T-förmigen Abschnitts 43, 48 eine Verformung auf, welche von der Verbindung 5 weg weist. Diese, nach oben weisende Verformung geht wiederum besser aus der Darstellung der Fig. 1 hervor, insbesondere T-förmiger Abschnitt 48. Die Verformungen des T-förmigen Abschnitts 43, 48 dienen dazu, eine kraftlose Herstellung der Verbindung oder ein kraftloses Lösen der Verbindung zu ermöglichen. Dies wird vermittels des nachfolgend näher beschriebenen isolierenden Gehäuses 70 bewerkstelligt.

An dem Klammerelement 35, das ein sog. inneres Klammerelement darstellt, ist eine sich in Richtung der Kontaktkraft erstreckende Anschlagschulter 50 ausgebildet. Diese mündet in einen Abschnitt 53, welcher parallel zu dem Verbindungselement 20 verläuft und auf diesem aufliegen kann. Darüber hinaus sind an dem inneren Klammerelement 35 Fahnen 51, 52 ausgebildet. Diese sind an dem zweiten Abschnitt 37 des inneren Klammerelements 35 befestigt und umgreifen eine Einschnürung 23 des Verbindungselements 20. Hierdurch ist das Federelement 30 formschlüssig mit dem Verbindungselement 20 verbunden. Hieraus ergibt sich, dass zur Herstellung der Verbindung 5 der Kontaktabschnitt 11 des ersten Verbindungselements 10 in Steckrichtung SR in das Federelement 30 eingeführt werden muss, wobei der Kontaktabschnitt 21 des zweiten Verbindungselements 20 bereits in diesem ortsfest gelagert ist.

Die Figuren 4 bis 6 zeigen einmal in einer perspektivischen Ausgestaltung und in zwei unterschiedlichen Schnittdarstellungen den HS-Steckverbinder 1, wobei dieser von einem isolierenden Gehäuse 70, insbesondere aus einem Kunststoff, umgeben ist. Aus der perspektivischen Darstellung ist das in Fig. 1 dargestellte Kabel 25 ersichtlich, wobei das Kabelanschlusselement 26 nicht sichtbar unterhalb des Gehäuses 70 liegt. Das Gehäuse 70 sowie der von diesem umgebene HS-Steckverbinder 1 sind von einer Isolationsplatte 71 "umgeben", welche sämtliche spannungsführenden Teile des im Ausführungsbeispiel gezeigten Energiespeichers vor Berührung abdeckt. Beispielhaft ist in der perspektivischen Fig. 4 auch ein Kontaktelement 2 des Energiespeichers dargestellt.

Fig. 5 zeigt einen Schnitt durch die in Fig. 4 gezeigte Anordnung, wobei sich das Gehäuse 70 in einer Zwischenstellung befindet. Das Gehäuse 70 umfasst in seinem Inneren zwei auf gegenüber liegenden Seiten angeordnete Führungsabschnitte 72, 73, welche eine Bahnkurve beschreiben. In der Darstellung der Fig. 5 ist lediglich der Führungsabschnitt 72 an einer Seitenwand des Gehäuses 70 dargestellt. Die Bahnkurve 72 weist einen rampenförmigen Verlauf auf. Von dem Gehäuse 70 ist das zweite Verbindungselement 20 umgeben, wobei insbesondere das an der Kabelanschlussfläche 22 angeordnete Kabelanschlusselement 26 enthalten ist. Aufgrund der formschlüssigen Verbindung des zweiten Verbindungselements 20 mit dem Federelement 30 ist auch dieses von dem Gehäuse 70 umfasst.

Wird nun das Gehäuse 70 in Richtung GR über die Verbindung geschoben, so werden in einer Zwischenposition des Gehäuses durch die Führungsabschnitte 72, 73 die Kontaktfedem 40, 45 entgegen ihrer Federkraft von der herzustellenden Verbindung abgehoben. Hierdurch kann in Steckrichtung ein kraftloses Einführen des nicht mit dem Federelement 30 verbundenen Verbindungselements 10 in das Federelement 30 ermöglicht werden. Wird das Gehäuse in Richtung GR in seine Endposition weiter geschoben, so werden aufgrund der Bahnkurve des Führungsabschnitts die Federkontakte 40,45 wieder entlastet, wodurch diese ihre Kontaktkraft auf die Kontaktabschnitte der Verbindungselemente 10, 20 ausüben können. Der Eingriff der Führungsabschnitte 72, 73 mit den Kontaktfedern 40, 45 erfolgt im Bereich der Arme 44, 49 der T-förmigen Abschnitte 43, 48 der Kontaktfedern. Um das "Gleiten" der Führungsabschnitte unter den Federkontakten zu ermöglichen, sind die Arme 44, 49 - wie beschrieben - von der Verbindung 5 weg gebogen. Fig. 6 zeigt das Gehäuse in seiner Endposition in einer geschnittenen Darstellung, wobei aufgrund der Schnittrichtung nun beide Führungsabschnitte 72, 73, welche auf die T-förmigen Abschnitte 48, 43 einwirken, ersichtlich sind.

Der erfindungsgemäße Steckverbinder weist den Vorteil kleiner Übergangswiderstände auf. Hierdurch werden durch Stromfluss bedingte Temperaturerhöhungen im Vergleich zu Anordnungen aus dem Stand der Technik reduziert. Das außen liegende Federelement sorgt für ein geringes Bauvolumen des Steckverbinders. Aufgrund der flächigen Kontaktierung von den Strom übertragenden Verbindungselementen ergibt sich eine höhere Lebensdauer. Aufgrund der geringen Komplexität des Steckverbinders weist dieser ein kleines Gewicht auf.

### Bezugszeichenliste

- 1: Hochstrom-Steckverbinder
- 2: Kontaktelement
- 5: Verbindung
- 6: erste Außenfläche der Verbindung
- 7: zweite Außenfläche der Verbindung
- 10: erstes Verbindungselement
- 11: erster Kontaktabschnitt
- 12: Zellanschlussfläche
- 20: zweites Verbindungselement
- 21: zweiter Kontaktabschnitt
- 22: Kabelanschlussfläche
- 23: Einschnürung
- 25: Kabel
- 26: Kabelanschlusselement
- 30: Federelement
- 31: Steg
- 32: (äußeres) Klammerelement
- 33: erster Abschnitt des Klammerelements 32 auf der ersten Außenfläche 6
- 34: zweiter Abschnitt des Klammerelements 32 auf der zweiten Außenfläche 7
- 35: (inneres) Klammerelement
- 36: erster Abschnitt des Klammerelements 35 auf der ersten Außenfläche 6
- 37: zweiter Abschnitt des Klammerelements 35 auf der zweiten Außenfläche 7
- 40: Kontaktfeder
- 41: Wellenberg
- 42: Wellental
- 43: T-förmiger Abschnitt
- 44: Arm des T-förmigen Abschnitts 43
- 45: Kontaktfeder
- 46: Wellenberg
- 47: Wellental
- 48: T-förmiger Abschnitt
- 49: Arm des T-förmigen Abschnitts 48
- 50: Anschlagschulter
- 51: Fahne
- 52: Fahne
- 53: Abschnitt
- 70: Gehäuse
- 71: Isolationsplatte
- 72: Führungsabschnitt
- 73: Führungsabschnitt
- SR: Steckrichtung
- GR: Bewegungsrichtung des Gehäuses beim Herstellen der Verbindung

## Patentansprüche

1. Hochstrom-Steckverbinder für Ströme von mehr als 100 A, insbesondere mehr als 200 A, umfassend:
- ein erstes Verbindungselement (10), das einen ersten Kontaktabschnitt (11) umfasst,
- ein zweites Verbindungselement (20), das einen zweiten Kontaktabschnitt (21) umfasst,
- ein Federelement (30) zur Herstellung einer elektrischen Verbindung (5) zwischen dem ersten und dem zweiten Verbindungselement (10, 20), bei der der erste Kontaktabschnitt (11) und der zweite Kontaktabschnitt (21) übereinander angeordnet sind,
- das Federelement (30) zumindest ein Klammerelement (32, 35) umfasst,
- an dem zumindest einen Steg (31) zumindest eine Kontaktfeder (40, 45) angeordnet ist, welche auf einer ersten Außenfläche (6) der aus dem ersten und dem zweiten Kontaktabschnitt (11, 21) gebildeten Verbindung (5) eine in Richtung einer der ersten Außenfläche (6) gegenüberliegenden zweiten Außenfläche (7) gerichtete Kontaktkraft erzeugt, wodurch einander zugewandte Kontaktflächen des ersten und des zweiten Kontaktabschnitts (11, 21) gegeneinander gepresst werden, wobei die zweiten Abschnitte (34, 37) des zumindest einen Klammerelementes (32, 35) als Widerlager dienen,
- wobei die ersten Abschnitte (33, 36) des zumindest einen Klammerelementes (32, 35) um jeweilige Stirnseiten der Verbindung (5) herum geführt sind und in zweite Abschnitte (34, 37) des zumindest einen Klammerelementes (32, 35) münden, und
- wobei der erste und der zweite Kontaktabschnitt (11, 21) unmittelbar in Kontakt miteinander stehen,
**dadurch gekennzeichnet, dass**
- das Federelement (30) zumindest zwei über zumindest einen Steg (31) miteinander verbundene, parallel zueinander verlaufende Klammerelemente (32, 35) umfasst,
- der Steg (31) und jeweilige erste Abschnitte (33, 36) der Klammerelemente (32, 35) auf der ersten Außenfläche (6) angeordnet sind und zweite Abschnitte (34, 37) der Klammerelemente (32, 35) zumindest teilweise auf der zweiten Außenfläche (7) angeordnet sind, und
- zwischen jeweils zwei Klammerelementen (32, 35) die zumindest eine Kontaktfeder (40, 45) angeordnet ist.

2. Hochstrom-Steckverbinder nach Anspruch 1, **dadurch gekennzeichnet, dass** an dem zumindest einen Steg (31) auf gegenüberliegenden Seiten jeweils zumindest eine Kontaktfeder (40, 45) angeordnet ist.

3. Hochstrom-Steckverbinder nach einem der vorhergehenden Ansprüche, **dadurch gekennzeichnet, dass** die zumindest eine Kontaktfeder (40, 45) ein Wellenprofil aufweist, wobei das Wellenprofil, ausgehend von dem Steg (31), zunächst einen Wellenberg (41, 46) und dann einen mit der ersten Außenfläche (6) in Kontakt stehendes Wellental (42, 47) aufweist, das die Kontaktkraft erzeugt; insbesondere dass sich die zumindest eine Kontaktfeder (40, 45) parallel zu den Klammerelementen (32, 35) und senkrecht zu einer Steckrichtung des ersten und des zweiten Verbindungselements (10, 20) zur Herstellung der Steckverbindung des Steckverbinders (1) erstrecken.

4. Hochstrom-Steckverbinder nach Anspruch 3, **dadurch gekennzeichnet, dass**, ausgehend von dem Steg (31), das letzte Wellental (42, 47) des Wellenprofils (40, 45) in einen T-förmigen Abschnitt (43, 48) übergeht, wobei die gegenüberliegenden Arme (44, 49) des T-förmigen Abschnitts (43, 48) eine Verformung aufweisen, welche von der Verbindung (5) weg weist.

5. Hochstrom-Steckverbinder nach einem der vorhergehenden Ansprüche, **dadurch gekennzeichnet, dass** jeweilige Enden eines Klammerelements (32, 35), insbesondere auf der zweiten Außenfläche (7) der Verbindung (5), mechanisch, insbesondere durch einen Formschluss oder einen Stoffschluss, miteinander verbunden sind.

6. Hochstrom-Steckverbinder nach einem der vorhergehenden Ansprüche, **dadurch gekennzeichnet, dass** das Federelement (30) an einem inneren der Klammerelemente (35) eine sich in Richtung der Kontaktkraft erstreckende Anschlagschulter (50) aufweist; insbesondere dass an dem inneren Klammerelement (35) zumindest eine Fahne (51, 52) ausgebildet ist, welche eines der Verbindungselemente (20) im Bereich einer Einschnürung umläuft, um das Federelement (30) formschlüssig mit diesem Verbindungselement (20) zu verbinden.

7. Hochstrom-Steckverbinder nach einem der vorhergehenden Ansprüche, **dadurch gekennzeichnet, dass** der Steckverbinder (1) nach Herstellung der Verbindung (5) zwischen dem ersten und dem zweiten Verbindungselement (10, 20) von einem isolierenden Gehäuse (70), insbesondere aus Kunststoff, umgeben ist; insbesondere dass das Gehäuse (70) zumindest einen Führungsabschnitt (72, 73) mit einer Bahnkurve umfasst, welcher beim Aufbringen des Gehäuses (70) auf das Federelement (30) in einer Zwischenposition die zumindest eine Kontaktfeder (40, 45) entgegen ihrer Federkraft von der herzustellenden Verbindung (5) abhebt, um in Steckrichtung ein kraftloses Einführen des nicht mit dem Federelement verbundenen Verbindungselements (10) in das Federelement (30) zu ermöglichen, wobei in einer Endposition des Gehäuses (70) der zumindest eine Führungsabschnitt (72, 73) in keinem Eingriff mit dem Federelement (30) ist, um die Erzeugung der Kontaktkraft durch das Federelement (30) zu ermöglichen.

8. Hochstrom-Steckverbinder nach einem der vorhergehenden Ansprüche, **dadurch gekennzeichnet, dass** die Kontaktabschnitte (11, 21) der Verbindungselemente (10, 20) flächig, insbesondere eben oder konkav und konvex, ausgebildet sind.

9. Hochstrom-Steckverbinder nach einem der vorhergehenden Ansprüche, **dadurch gekennzeichnet, dass** das Federelement (30) aus Edelstahl gebildet ist.

10. Hochstrom-Steckverbinder nach einem der vorgehenden Ansprüche, **dadurch gekennzeichnet, dass** die Kontaktflächen des ersten und/oder zweiten Kontaktabschnitts (11, 21) aus Aluminium oder aus Kupfer oder aus deren Legierungen bestehen.

11. Hochstrom-Steckverbinder nach einem der vorhergehenden Ansprüche, **dadurch gekennzeichnet, dass** die Kontaktflächen des ersten und/oder zweiten Kontaktabschnitts (11, 21) jeweils eine Oberflächenbeschichtung aus Zinn und/oder einer Zinnlegierung aufweisen; insbesondere dass die Oberflächenbeschichtung eine Dicke von 20 bis 100 µm, und insbesondere eine Dicke von 20 bis 70 µm, aufweist.

12. Hochstrom-Steckverbinder nach Anspruch 11, **dadurch gekennzeichnet, dass** zwischen dem Grundmaterial des ersten und/oder zweiten Kontaktabschnitts (11, 21) und der Oberflächenbeschichtung eine Zwischenschicht aus Kupfer und/oder einer Kupfer-Legierung und/oder Nickel und/oder einer Nickel-Legierung angeordnet ist; insbesondere dass die Zwischenschicht eine Schichtdicke von 1 bis 20 µm, insbesondere eine Dicke von 2 bis 8 µm, aufweist.

13. Hochstrom-Steckverbinder nach einem der Ansprüche 11 oder 12, **dadurch gekennzeichnet, dass** auf der Oberflächenbeschichtung eine Deckschicht aus Kupfer und/oder einer Kupfer-Legierung und/oder Nickel und/oder einer Nickellegierung und/oder Silber und/oder einer Silber-Legierung und/oder Gold und/oder einer Gold-Legierung aufgebracht ist; insbesondere dass die Deckschicht eine Dicke von 0,01 bis 5 µm, insbesondere eine Dicke von 0,1 bis 0,3 µm, aufweist.

14. Hochstrom-Steckverbinder nach einem der Ansprüche 11 bis 13, **dadurch gekennzeichnet, dass** die Oberflächenbeschichtung galvanisch und/oder durch Schmelztauchbeschichten und/oder durch Abscheidung aus der Gasphase und/oder durch Flamm- und/oder durch Plasmaspritzen und/oder durch Kompaktieren aufgebracht wird bzw. ist.

## Claims

1. High-current plug-in connector for currents of more than 100 A, in particular more than 200 A, comprising:
- a first connecting element (10) that comprises a first contact section (11),
- a second connecting element (20) that comprises a second contact section (21),
- a spring element (30) for the establishment of an electrical connection (5) between the first and second connecting elements (10, 20), on which the first contact section (11) and the second contact section (21) are arranged one on top of the other,
- The spring element (30) comprises at least one clamping element (32, 35),
- On the at least one crosspiece (31), at least one contact spring (40, 45) is arranged, which generates, on a first exterior surface (6) of the connection (5) formed by the first and second contact sections (11, 21), a contact force directed in the direction of a second exterior surface (7) opposite the first exterior surface (6), as a result of which contact surfaces of the first and second contact sections (11, 21) that face each other are pressed onto each other, whereby the second sections (34, 37) of the at least one clamping element (32, 35) serve as counter bearings,
- whereby the first sections (33, 36) of the at least one clamping element (32, 35) are passed around respective front sides of the connection (5) and end in second sections (34, 37) of the at least one clamping element (32, 35), and
- whereby the first and second contact sections (11, 21) are directly in contact with each other,
**characterised in that**
- the spring element (30) comprises at least two clamping elements (32, 35) connected with each other by at least one crosspiece (31) and running parallel to each other,
- the crosspiece (31) and respective first sections (33, 36) of the clamping elements (32, 35) are arranged on the first exterior surface (6) and second sections (34, 37) of the clamping elements (32, 35) are arranged at least partially on the second exterior surface (7), and
- the at least one contact spring (40, 45) is arranged between two clamping elements (32, 35) in each case.

2. High-current plug-in connector according to claim 1, **characterised in that** at least one contact spring (40, 45) is arranged on the at least one crosspiece (31) on opposite sides in each case.

3. High-current plug-in connector according to one of the claims above, **characterised in that** the at least one contact spring (40, 45) has a wave profile, whereby the wave profile, starting from the crosspiece (31), first displays a wave peak (41, 46) and then a wave trough which is in contact with the first exterior surface (42, 47), and the trough generates the contact force; in particular, that the at least one contact spring (40, 45) extends in parallel to the clamping elements (32, 35) and perpendicular to a plugging direction of the first and second connecting elements (10, 20) for establishing the plug connection of the plug-in connector (1).

4. High-current plug-in connector according to claim 3, **characterised in that**, starting from the crosspiece (31), the last wave trough (42, 47) of the wave profile (40, 45) transitions into a T-shaped section (43, 48), whereby the opposite arms (44, 49) of the T-shaped section (43, 48) display a deformation which points away from the connection (5).

5. High-current plug-in connector according to one of the claims above, **characterised in that** respective ends of a clamping element (32, 35), in particular on the second exterior surface (7) of the connection (5), are connected with each other mechanically, in particular by means of form fitting or firm bonding.

6. High-current plug-in connector according to one of the claims above, **characterised in that** the spring element (30) has, on an inner one of the clamping elements (35), a stop shoulder (50) which extends in the direction of the contact force; in particular, that on the inner clamping element (35), at least one lug (51, 52) is formed, which runs around one of the connecting elements (20) in the area of a constriction in order to connect the spring element (30) form-fitting with this connecting element (20).

7. High-current plug-in connector according to one of the claims above, **characterised in that** the plug-in connector (1), after establishment of the connection (5) between the first and second connecting element (10, 20), is enclosed by an insulating housing (70), in particular made of plastic; in particular, that the housing (70) comprises at least one guide section (72, 73) with a trajectory, which lifts, while the housing (70) is placed on the spring element (30) in an intermediate position, the at least one contact spring (40, 45) from the connection (5) to be established against its spring force in order to enable a forceless introduction of the connecting element (10) not connected with the spring element in the spring element (30) in the plugging direction, whereby in an end position of the housing (70), the at least one guide section (72, 73) is in no mesh with the spring element (30) in order to enable the generation of the contact force by the spring element (30).

8. High-current plug-in connector according to one of the claims above **characterised in that** the contact sections (11, 21) of the connecting elements (10, 20) are designed flat, in particular even or concave and convex.

9. High-current plug-in connector according to one of the claims above, **characterised in that** the spring element (30) is made of stainless steel.

10. High-current plug-in connector according to one of the claims above, **characterised in that** the contact surfaces of the first and/or second contact sections (11, 21) are made of aluminium or copper or their alloys.

11. High-current plug-in connector according to one of the claims above, **characterised in that** the contact surfaces of the first and/or second contact sections (11, 21) feature a surface coating made of tin and/or a tin coating in each case; in particular, that the surface coating has a thickness of 20 to 100 µm, and in particular a thickness of 20 to 70 µm.

12. High-current plug-in connector according to claim 11, **characterised in that** an intermediate layer made of copper and/or a copper alloy and/or nickel and/or a nickel alloy is arranged between the base material of the first and/or second contact sections (11, 21) and the surface coating; in particular, that the intermediate layer has a layer thickness of 1 to 20 µm, in particular a thickness of 2 to 8 µm.

13. High-current plug-in connector according to one of the claims 11 or 12, **characterised in that** a top layer made of copper and/or a copper alloy and/or nickel and/or a nickel alloy and/or silver and/or a silver alloy and/or gold and/or a gold alloy is applied on the surface coating; in particular, that the top layer has a thickness of 0.01 to 5 µm, in particular a thickness of 0.1 to 0.3 µm.

14. High-current plug-in connector according to one of the claims 11 to 13, **characterised in that** the surface coating is applied by means of electroplating and/or hot-dip coating and/or vapour deposition and/or flame spraying and/or plasma spraying and/or compacting.

## Revendications

1. Connecteur enfichable à courant fort pour courants de plus de 100A, en particulier de plus de 200A, comprenant :
- un premier élément de connexion (10) qui comprend une première partie de contact (11),
- un deuxième élément de connexion (20) qui comprend une deuxième partie de contact (21),
- un élément de ressort (30) pour établir une connexion électrique (5) entre le premier et le deuxième élément de connexion (10, 20) où la première partie de contact (11) et la deuxième partie de contact (21) sont disposées l'une au-dessus de l'autre,
- l'élément de ressort (30) comprend au moins un élément de bride (32, 35),
- sur l'au moins une barrette de liaison (31), au moins un ressort de contact (40, 45) est disposé lequel génère, sur une première surface extérieure (6) de la connexion (5) formée par la première et la deuxième partie de contact (11, 21), une force de contact orientée en direction d'une deuxième surface extérieure (7) située en vis-à-vis de la première surface extérieure (6), selon lequel des surfaces de contact se faisant face de la première et de la deuxième partie de connexion (11, 21) sont pressées l'une contre l'autre, dans lequel les deuxièmes parties (34, 37) de l'au moins un élément de bride (32, 35) servent de butée,
- dans lequel les premières parties (33, 36) de l'au moins un élément de bride (32, 35) passent autour de faces frontales respectives de la connexion (5) et débouchent dans des deuxièmes parties (34, 37) de l'au moins un élément de bride (32, 35), et
- dans lequel la première et la deuxième partie de contact (11, 21) sont directement en contact l'une avec l'autre,
**caractérisé en ce que**
- l'élément de ressort (30) comprend au moins deux éléments de bride (32, 35) s'étendant parallèlement l'un à l'autre, reliés l'un à l'autre par l'intermédiaire d'au moins une barrette de liaison (31),
- la barrette de liaison (31) et des premières parties (33, 36) respectives des éléments de bride (32, 35) sont disposées sur la première surface extérieure (6) et des deuxièmes parties (34, 37) des éléments de bride (32, 35) sont disposées au moins partiellement sur la deuxième surface extérieure (7), et
- l'au moins un ressort de contact (40, 45) est disposé entre respectivement deux éléments de bride (32, 35).

2. Connecteur enfichable à courant fort selon la revendication 1, **caractérisé en ce qu'**au niveau de l'au moins une barrette de liaison (31), sur des côtés situés en vis-à-vis, respectivement au moins un ressort de contact (40, 45) est disposé.

3. Connecteur enfichable à courant fort selon l'une des revendications précédentes, **caractérisé en ce que** l'au moins un ressort de contact (40, 45) présente un profil ondulé, dans lequel le profil ondulé, en partant de la barrette de liaison (31), présente tout d'abord un sommet d'ondulation (41, 46) et ensuite un creux d'ondulation (42, 47) en contact avec la première surface extérieure (6) qui génère la force de contact ; en particulier **en ce que** l'au moins un ressort de contact (40, 45) s'étend parallèlement aux éléments de bride (32, 35) et perpendiculairement à une direction d'enfichage du premier et du deuxième élément de connexion (10, 20) pour l'établissement de la connexion enfichable du connecteur enfichable (1).

4. Connecteur enfichable à courant fort selon la revendication 3, **caractérisé en ce que**, en partant de la barrette de liaison (31), le dernier creux d'ondulation (42, 47) du profil ondulé (40, 45) se transforme en une partie en forme de T (43, 48), dans lequel les bras situés en vis-à-vis (44, 49) de la partie en forme de T (43, 48) présentent une déformation pointant en éloignement de la connexion (5).

5. Connecteur enfichable à courant fort selon l'une des revendications précédentes, **caractérisé en ce que** des extrémités respectives d'un élément de bride (32, 35), en particulier sur la deuxième surface extérieure (7) de la connexion (5), sont reliées mécaniquement l'une à l'autre, en particulier par une connexion à conjugaison de formes ou une connexion par conjugaison de matières.

6. Connecteur enfichable à courant fort selon l'une des revendications précédentes, **caractérisé en ce que** l'élément de ressort (30) présente, sur un intérieur des éléments de bride (35), un épaulement de butée (50) s'étendant en direction de la force de contact ; en particulier **en ce qu'**au niveau de l'élément de bride intérieur (35) au moins une languette (51, 52) est réalisée, laquelle fait le tour de l'un des éléments de connexion (20) dans la zone d'un rétrécissement pour relier par conjugaison de formes l'élément de ressort (30) audit élément de connexion (20).

7. Connecteur enfichable à courant fort selon l'une des revendications précédentes, **caractérisé en ce qu'**après l'établissement de la connexion (5) entre le premier et le deuxième élément de connexion (10, 20), le connecteur enfichable (1) est entouré par un boîtier isolant (70), en particulier en plastique ; que le boîtier (70) comprend en particulier au moins une partie de guidage (72, 73) avec une trajectoire, laquelle, lors de l'application du boîtier (70) sur l'élément de ressort (30), dans une position intermédiaire, dégage l'au moins un ressort de contact (40, 45) à l'encontre de sa force élastique de la connexion (5) à établir afin de permettre, en direction d'enfichage, une introduction sans force de l'élément de connexion (10) non relié à l'élément de ressort dans l'élément de ressort (30), dans lequel, dans une position finale du boîtier (70), l'au moins une partie de guidage (72, 73) n'est pas en prise avec l'élément de ressort (30) pour permettre la génération de la force de contact grâce à l'élément de ressort (30).

8. Connecteur enfichable à courant fort selon l'une des revendications précédentes, **caractérisé en ce que** les parties de contact (11, 21) des éléments de connexion (10, 20) sont réalisées en nappe, en particulier de manière plane ou concave ou convexe.

9. Connecteur enfichable à courant fort selon l'une des revendications précédentes, **caractérisé en ce que** l'élément de ressort (30) est formé en acier inoxydable.

10. Connecteur enfichable à courant fort selon l'une des revendications précédentes, **caractérisé en ce que** les surfaces de contact de la première et/ou deuxième partie de contact (11, 21) se composent d'aluminium ou de cuivre ou des alliages de ceux-ci.

11. Connecteur enfichable à courant fort selon l'une des revendications précédentes, **caractérisé en ce que** les surfaces de contact de la première et/ou deuxième partie de contact (11, 21) présentent respectivement un revêtement de surface en étain et/ou un alliage d'étain ; en particulier que le revêtement de surface présente une épaisseur de 20 à 100 µm, en particulier une épaisseur de 20 à 70 µm.

12. Connecteur enfichable à courant fort selon la revendication 11, **caractérisé en ce que**, entre le matériau de base de la première et/ou deuxième partie de contact (11, 21) et le revêtement de surface, est disposée une couche intermédiaire en cuivre et/ou un alliage de cuivre et/ou en nickel et/ou un alliage de nickel ; en particulier que la couche intermédiaire présente une épaisseur de couche de 1 à 20 µm, en particulier une épaisseur de 2 à 8 µm.

13. Connecteur enfichable à courant fort selon l'une des revendications 11 ou 12, **caractérisé en ce que**, sur le revêtement de surface, est appliquée une couche de recouvrement en cuivre et/ou un alliage de cuivre et/ou en nickel et/ou un alliage de nickel et/ou en argent et/ou un alliage d'argent et/ou en or et/ou un alliage d'or ; en particulier que la couche de recouvrement présente une épaisseur de 0,01 à 5 µm, en particulier une épaisseur de 0,1 à 0,3 µm.

14. Connecteur enfichable à courant fort selon l'une des revendications 11 à 13, **caractérisé en ce que** le revêtement de surface est appliqué de façon galvanique et/ou par revêtement par immersion à chaud et/ou par dépôt en phase vapeur et/ou par projection à la flamme ou plasma et/ou par compactage.
